# FASCICULE DE BREVET EUROPEEN

(11) **EP 3 882 506 B1**
(45) Date de publication et mention de la délivrance du brevet: **06.05.2026**
(21) Numéro de dépôt: 21163077.7
(22) Date de dépôt: 17.03.2021
(51) Int. Cl.: F17C 7/04

(54) **SYSTÈME DE CONTRÔLE DE LA TEMPÉRATURE DU CO2 EN SORTIE DE VAPORISATION**
CO2-TEMPERATURKONTROLLSYSTEM AM VERDAMPFUNGSAUSGANG
SYSTEM FOR CONTROLLING CO2 TEMPERATURE IN STEAM OUTLET

(30) Priorité: 19.03.2020 FR 2002682
(43) Date de publication de la demande: 22.09.2021
(73) Titulaire: L'AIR LIQUIDE, SOCIETE ANONYME POUR L'ETUDE ET L'EXPLOITATION DES PROCEDES GEORGES CLAUDE, 75007 Paris (FR)
(72) Inventeur: TAMMAR, Moez, 92227 Bagneux (FR); REYMOND, Christian, 78350 Les Loges-En-Josas (FR)
(74) Mandataire: Air Liquide

(56) Documents cités:
- DE-A1- 102011 109 824
- FR-A1- 2 960 952
- US-A1- 2006 086 100
- US-A1- 2007 095 077
- US-A1- 2019 137 041

## Description

La présente invention concerne le domaine des équipements de vaporisation du CO₂ liquide, et s'intéresse plus particulièrement aux possibilités de contrôler sa température après sa vaporisation et sa transformation à l'état gazeux.

Les documents US2007/095077, DE-10 2011 109824, US2019/137041, et US2006/086100, illustrent l'état de la technique du domaine de la vaporisation de liquides cryogéniques.

On sait que le CO₂ gazeux est utilisé pour un grand nombre d'applications industrielles parmi lesquelles on trouve des applications en alimentaire et notamment l'enrichissement des serres au CO₂ , l'anesthésie de volailles et des porcs au CO₂ , la carbonatation des boissons, le traitement des eaux etc... etc....

Typiquement, on sait que les fabricants de boissons ne peuvent pas utiliser du CO₂ trop « chaud », le CO₂ est généralement injecté dans l'eau à une température voisine de 2°C. Et l'on sait qu'en cas de CO₂ trop « chaud » la qualité de carbonatation ne sera pas optimale voir même non acceptable.

On sait alors que différentes solutions techniques sont utilisées pour réaliser une telle vaporisation du CO₂ liquide, et l'on connaît notamment des équipements mettant en œuvre un échange thermique entre le CO₂ liquide et de l'eau chaude (ou tout autre fluide chaud tel huile, vapeur ...etc.). On considérera dans ce qui suit pour des raisons de simplicité les échangeurs CO₂/eau.

Un tel équipement nécessite un apport d'énergie en continue pendant la vaporisation du gaz.

Reste que de tels équipements font apparaître les problématiques suivantes, quand on réalise un échange entre du CO₂ liquide avec un fluide chaud, à une température généralement supérieure à 30°C :
- l'échangeur utilisé est dimensionné pour éviter que l'eau ne puisse congeler à l'intérieur de l'échangeur, donnant lieu ainsi à une limite basse de dimensionnement. En effet, dans un tel équipement les échangeurs de chaleurs permettent l'échange entre le CO₂ liquide à -20°C et l'eau à une température supérieure à 10°C . On va donc dimensionner l'échangeur pour le maximum de débit de CO₂ et une température minimale d'eau à 10-15°C (ou moins). Par la suite, pour le même débit maximum de CO₂ est si la température de l'eau est supérieure à 15°C, il n'y aura pas de risque de voir l'échangeur bouché par la congélation de l'eau pendant l'échange. En revanche, le CO₂ en sortie devient plus chaud, dès que la température de l'eau augmente.
- selon le débit de gaz (CO₂) à produire, et la consommation du site utilisateur en aval, pour des températures d'eau dépassant certaines limites (30°C dans certains cas), la température du CO₂ peut suivre la température d'entrée d'eau, qui peut atteindre jusqu'à 90°C (voire plus si c'est de la vapeur). En effet, l'eau est traditionnellement fournie par le site utilisateur lui-même, c'est l'eau que l'on qualifie la plupart du temps « d'eau de process », c'est l'eau que le site utilise dans son procédé de production avec une température spécifique. Le site dépense de l'énergie pour refroidir l'eau, afin de pouvoir l'utiliser dans son procédé (refroidissement des machines, compresseurs, ...etc.). L'équipement de vaporisation va refroidir cette eau, en vaporisant le CO₂, qui va être consommé par le site pour une application donnée, une carbonatation par exemple (double gain d'énergie).
- on peut alors observer une surchauffe du CO₂ produit, dont la température peut alors poser des problèmes d'application chez les sites utilisateurs, dès qu'elle dépasse 15°C dans certains cas.
- tous les systèmes actuels de vaporisation du CO₂ (notamment celui évoqué plus haut, d'échange thermique avec de l'eau), ne permettent pas d'ajuster, et notamment de réguler la température du gaz, par exemple du CO₂, obtenu en sortie d'équipement.

Un des objectifs de la présente invention est alors de proposer une solution aux problématiques évoquées ci-dessus.

Comme on le verra plus en détails dans ce qui suit, la présente invention propose d'injecter un gaz liquide dans le gaz obtenu en sortie de l'équipement de vaporisation, équipement de type mettant en œuvre un échangeur thermique cryogène liquide/eau.

On ajoutera préférentiellement dans le gaz obtenu en sortie de vaporiseur le même gaz liquide que celui qui doit être vaporisé (donc ici du CO₂ liquide dans le CO₂ gazeux de sortie pour un vaporiseur de CO₂ liquide°).

Cette injection peut être faite par une régulation automatique pour ajuster finement la température de sortie du gaz, elle peut également être effectuée par l'adoption d'un réglage fixe.

Il s'agit du dosage entre CO₂ gazeux, après vaporisation, et CO₂ liquide. On pourrait le faire, automatiquement, à titre d'exemple, par une vanne progressive sur l'alimentation de CO₂ liquide, pour assurer un bon dosage et contrôler la température définitive de CO₂.

On peut également le faire manuellement, par exemple par un orifice calibré sur l'arrivée de CO₂ liquide, si on veut limiter uniquement la température du CO₂ gazeux.

La régulation est d'autant plus fine, car il y a une auto adaptation naturelle : plus on a de débit dans l'échangeur plus la quantité de liquide pouvant être injectée en sortie est importante.

Il est possible de réguler la température du CO₂, y compris au point d'utilisation, pour tenir compte des effets de la détente, de la température ambiante, avec une mesure de la température au point d'utilisation.

Et comme il apparaitra clairement à l'homme du métier, le CO2 du fait de ses propriétés toutes particulières (du fait de ses phases liquide - gaz - solide), pose des problèmes techniques très spécifiques, et on s'attache selon la présente invention à une mise en œuvre permettant de garantir une meilleure homogénéisation entre le CO₂ liquide et le CO₂ gazeux après l'injection du CO₂ liquide dans le CO₂ gazeux.

Et pour cela, on propose de mettre en place ce que l'on peut appeler une « épingle » à la sortie de l'échangeur. L'injection de CO₂ Liquide est faite au début de l'épingle. La première portion de cette épingle est montée avec une légère pente ascendante, quelques degrés suffisent (typiquement inférieure ou égale à 10 degrés), qui oblige les quelques gouttes de CO₂ liquide qui seraient non vaporisées en sortie d'échangeur à revenir vers l'échangeur. Ceci permet de s'assurer que le CO₂ liquide est totalement vaporisé, en offrant une meilleure régulation de la température du CO₂ gazeux.

Comme on le verra plus en détails dans ce qui suit, la présente invention offre par ailleurs la possibilité de détecter la présence de liquide en sortie, avec ainsi une garantie d'absence de gouttelettes de CO₂ liquide non vaporisées.

La Figure 1 annexée fournit une vue schématique partielle d'un équipement de vaporisation traditionnel mettant en œuvre un échangeur CO₂ liquide/eau.

On reconnait sur la figure 1 les éléments d'installation suivants :
5. Stockage de CO₂ liquide
6. CO₂ liquide
7. CO₂ gaz
8. Echangeur CO₂/eau

La Figure 2 annexée fournit une vue schématique partielle d'un équipement de vaporisation mettant en œuvre un échangeur CO₂ liquide/eau, avec une injection dans le CO₂ gazeux produit par l'équipement, d'un cryogène liquide (ici du CO₂ liquide), où la référence 5 représente l'injection dosée de CO₂ liquide dans le gaz de sortie.

Selon un des modes de mise en œuvre de l'invention, le site utilisateur possède une source de vapeur d'eau qu'il souhaite valoriser et l'on utilise alors cette source de vapeur pour vaporiser le CO₂, cela selon l'une des mise en œuvre suivante :
- en injection directe dans l'échangeur 4 de la figure 1 annexée ;
- ou bien à l'aide d'un échangeur additionnel, en ajoutant une boucle d'échange eau/vapeur comme illustré dans la figure 3 annexée. L'eau circule en boucle fermée, elle est chauffée par de la vapeur, puis refroidie par le CO₂. On dispose pour cela d'une réserve d'eau adjacente, typiquement de quelques dizaines de litres, voire une centaine de litres (en quelque sorte s'apparentant à la réserve d'eau de refroidissement d'une voiture)

On reconnait sur la figure 3 les éléments d'installation suivants :
8. Stockage de CO₂ liquide
9. CO₂ liquide
10.CO₂ gaz
11. Echangeur CO₂/eau
12. Boucle d'eau en circuit fermé
13. Arrivée vapeur
14. Echangeur eau/vapeur

Les avantages de la présente proposition technique peuvent être résumés ainsi :
- le refroidissement du gaz et l'ajustement de sa température en sortie de l'équipement de vaporisation.
- une meilleure utilisation du gaz par le site utilisateur (puisque typiquement certains sites utilisateurs, certains procédés, seraient fortement perturbés par l'arrivée d'un d'un CO₂ trop chaud, et donc dans l'impossibilité de produire).
- une meilleure stabilisation du procédé du site utilisateur, notamment pour les applications de carbonatation des boissons.

L'invention concerne alors une solution de contrôle de la température du CO₂ gazeux produit en sortie d'un équipement de vaporisation du CO₂ liquide, équipement comprenant un échangeur thermique, apte à permettre un échange thermique entre le fluide cryogénique liquide et de l'eau chaude (ou tout autre fluide d'échange tel huile, la vapeur ...etc....), afin de contrôler la température du gaz, conformément à la revendication 1 ci-après.

L'invention pourra par ailleurs mettre en œuvre l'un ou plusieurs des modes de réalisation suivants :
- le fluide d'échange est une source de vapeur d'eau, vapeur d'eau injectée directement dans le dit échangeur thermique principal pour réaliser ladite vaporisation.
- le fluide d'échange est de la vapeur d'eau, et l'on procède à la mise en œuvre des mesures suivantes :
   - on dispose d'un échangeur additionnel;
   - on dispose d'une réserve d'eau ;
   - on dispose d'une boucle comportant ledit échangeur additionnel et ledit échangeur thermique principal, boucle où l'eau peut circuler en circuit fermé et se réchauffer en échangeant thermiquement avec la vapeur, avant d'être injectée dans l'échangeur principal pour réaliser ladite vaporisation.
- le gaz liquide injecté dans le gaz produit en sortie de l'échangeur de vaporisation est le même gaz liquide que celui qui doit être vaporisé.

Selon l'invention, la canalisation de sortie de l'échangeur, dans laquelle est réalisée l'injection de liquide cryogénique, a la forme d'un épingle, l'injection de liquide cryogénique étant effectuée au début de l'épingle, épingle qui est montée avec une pente, obligeant les quelques gouttes de CO₂ liquide qui seraient non vaporisées en sortie d'échangeur à revenir vers l'échangeur, permettant ainsi de s'assurer que le CO₂ liquide est totalement vaporisé, en offrant ainsi une meilleure régulation de la température du CO₂ gazeux.

La Figure 4 annexée illustre un exemple de mise en œuvre d'une telle structure d'épingle. On reconnait sur la figure 4 les éléments et fonctionnalités suivants :
- en sortie d'échangeur 10 le gaz aborde l'épingle présentant une première portion légèrement pentue, de quelques degrés ascendants, l'injection de CO₂ liquide 12 est réalisée en début d'épingle.
- après un coude, et une portion de canalisation verticale ou sensiblement verticale, le gaz aborde une seconde portion de canalisation de l'épingle,

également pentue, pour se diriger ensuite (11) vers le poste utilisateur de ce gaz ainsi refroidi.
- on note la présence en fin de première portion pentue d'un point d'accumulation 13 muni d'une sonde de température.

En effet un tel système permet le comportement suivant : s'il reste peu ou prou de gouttelettes dans le gaz abordant la pente, du fait du changement de direction, du fait de leur inertie, ces gouttelettes vont percuter la paroi, et s'il y en a peu, elles se vaporiseront, tandis que s'il y en avait beaucoup, elles ruisselleront le long de la paroi, s'accumuleront en point bas (13) et la sonde de température judicieusement positionnée permettra de détecter la présence de liquide.
- comme illustré dans le mode de réalisation de la figure 2, on met en place un circuit de bypass du CO₂ liquide, disposé en parallèle sur l'échangeur, et dans lequel le CO2 liquide est transporté de l'entrée vers la sortie (pour être injecté dans le gaz issu de l'échangeur), uniquement par la différence de pression créée par le passage du fluide (LCO2 puis GCO2). De ce fait il n'y a pas besoin de pompe ou de dispositifs supplémentaires. Cette différence de pression est proportionnelle au fluide traversant l'échangeur, cette caractéristique est exploitée pour garantir la sécurité du système : en l'absence de gaz chaud, inutile de le refroidir, éventuellement de trop le refroidir et de créer une présence de liquide après l'échangeur, cette situation ne peut se produire car en l'absence de gaz chaud, la différence de pression sur l'échangeur est nulle et il n'y a donc pas de CO₂ liquide injecté.

On obtient ainsi un système de sécurité « intrinsèque».

Expliquons mieux ce phénomène : dans l'échangeur, le CO2 liquide traverse des plaques, ce qui est une forme particulière de circulation mais le phénomène physique est le même, faire circuler du fluide dans une conduite génère des pertes de charge (dues basiquement au frottement du liquide sur les parois).

Côté liquide il y en a peu, mais dès que le liquide se vaporise, on a l'expansion du CO₂ donc des vitesses de fluide plus importantes et donc de la perte de charge.

Cette perte de charge sur le flux principal est une différence de pression: dans la mesure où dans le bypass on ne détourne que du liquide, les pertes de charge restent faibles ce qui permet avec une faible différence de pression amont/aval de générer un débit de liquide suffisant dans le bypass.

## Revendications

1. Equipement de vaporisation de fluides cryogéniques liquides, comprenant un échangeur thermique principal (4), apte à permettre un échange thermique entre le fluide cryogénique liquide (1, 2) et de l'eau ou tout autre fluide d'échange tel de l'huile ou encore de l'eau glycolée, afin de réaliser ladite vaporisation , équipement qui comprend un moyen (5) d'injection d'un gaz liquide dans le gaz produit en sortie de l'échangeur thermique principal (4), pour abaisser la température de ce gaz produit dans une gamme donnée,
**se caractérisant par** la mise en œuvre des mesures suivantes :
- l'équipement est muni d'une canalisation de sortie de l'échangeur thermique principal (4), dans laquelle est réalisée l'injection de gaz liquide ;
- cette canalisation de sortie a la forme d'une épingle présentant : i) une première portion pentue disposée de manière ascendante de quelques degrés en sortie de l'échangeur thermique principal (4), ii) un coude et une portion verticale, et iii) une seconde portion pentue configurée pour être reliée au poste utilisateur (11), l'injection (12) de gaz liquide étant effectuée au début de l'épingle, au niveau de la première portion pentue, afin d'obliger les éventuelles gouttes de fluide liquide qui seraient non vaporisées en sortie de l'échangeur thermique principal (4) à revenir vers l'échangeur thermique principal (4), et ainsi permettre de s'assurer que le liquide est totalement vaporisé.

2. Equipement selon la revendication 1, **se caractérisant en ce que** le fluide d'échange est une vapeur d'eau, vapeur d'eau injectée directement dans le dit échangeur thermique principal (4) pour réaliser ladite vaporisation.

3. Equipement selon la revendication 1, **se caractérisant en ce que** le fluide d'échange est une vapeur d'eau (6), et **en ce que** l'on procède à la mise en œuvre des mesures suivantes :
- on dispose d'un échangeur additionnel (7) ;
- on dispose d'une réserve d'eau ;
- on dispose d'une boucle (5) comportant ledit échangeur additionnel et ledit échangeur thermique principal (4), boucle où l'eau peut circuler en circuit fermé et se réchauffer en échangeant thermiquement avec la vapeur, avant d'être injectée dans l'échangeur thermique principal (4) pour réaliser ladite vaporisation.

4. Equipement selon l'une des revendication 1 à 3, **se caractérisant en ce que** le gaz liquide injecté (12) dans le gaz produit en sortie de l'échangeur thermique principal (4) est le même gaz liquide que celui qui doit être vaporisé.

5. Equipement selon l'une des revendications précédentes, **se caractérisant en ce que** la canalisation qui comporte la première portion pentue est munie en son extrémité d'un point d'accumulation (13), point d'accumulation qui est lui-même muni d'une sonde de température.

6. Procédé de vaporisation de fluides cryogéniques liquides, mettant en œuvre pour réaliser la vaporisation un échange thermique principal (4) entre le fluide cryogénique liquide et de l'eau ou tout autre fluide d'échange tel de l'huile ou encore de l'eau glycolée, afin de réaliser ladite vaporisation, **se caractérisant en ce que** l'on injecte un gaz liquide (12) dans le gaz produit en sortie de l'échangeur thermique principal (4), afin d'abaisser la température de ce gaz produit dans une gamme donnée, avant de diriger ce gaz ainsi refroidi vers un poste utilisateur de ce gaz (11), et **se caractérisant en ce que** l'on détecte la présence éventuelle de liquide dans le gaz ainsi refroidi, avant son arrivée dans le poste utilisateur, de la manière suivante :
- on dispose d'une canalisation de sortie de l'échangeur thermique principal (4), dans laquelle on réalise l'injection (12) de gaz liquide ;
- cette canalisation de sortie a la forme d'une épingle présentant : i) une première portion pentue disposée de manière ascendante de quelques degrés en sortie de l'échangeur thermique principal (4), ii) un coude et une portion sensiblement verticale, et iii) une seconde portion pentue configurée pour être reliée au poste utilisateur (11), l'injection de gaz liquide étant effectuée au début de l'épingle, au niveau de la première portion pentue, afin d'obliger les éventuelles gouttes de fluide liquide qui seraient non vaporisées en sortie d'échangeur thermique principal (4) à revenir vers l'échangeur thermique principal (4), et ainsi permettre de s'assurer que le liquide est totalement vaporisé ;
- ladite première portion pentue est munie en son extrémité d'un point d'accumulation (13), point d'accumulation qui est lui-même muni d'une sonde de température, et l'on détecte la présence éventuelle de liquide dans le gaz selon la valeur de température fournie par la sonde.

## Patentansprüche

1. Eine Vorrichtung zur Verdampfung von kryogenen flüssigen Fluiden, umfassend einen Hauptwärmetauscher (4), der geeignet ist, einen Wärmeaustausch zwischen dem kryogenen flüssigen Fluid (1, 2) und Wasser oder einem anderen Austauschfluid wie Öl oder auch Glykolwasser zu ermöglichen, um die besagte Verdampfung durchzuführen, wobei die Vorrichtung ein Mittel (5) zur Einspritzung eines Flüssiggases in das am Ausgang des Hauptwärmetauschers (4) erzeugte Gas umfasst, um die Temperatur dieses erzeugten Gases in einem gegebenen Bereich abzusenken, **gekennzeichnet durch** die Umsetzung der folgenden Maßnahmen:
- die Vorrichtung ist mit einer Ausgangsleitung des Hauptwärmetauschers (4) versehen, in der die Einspritzung von Flüssiggas erfolgt;
- diese Ausgangsleitung hat die Form einer Haarnadel, die aufweist: i) einen ersten geneigten Abschnitt, der am Ausgang des Hauptwärmetauschers (4) um einige Grad ansteigend angeordnet ist, ii) einen Bogen und einen vertikalen Abschnitt, und iii) einen zweiten geneigten Abschnitt, der so konfiguriert ist, dass er mit der Verbraucherstation (11) verbunden ist, wobei die Einspritzung (12) von Flüssiggas am Anfang der Haarnadel, auf Höhe des ersten geneigten Abschnitts, erfolgt, um die eventuellen Tropfen flüssigen Fluids, die am Ausgang des Hauptwärmetauschers (4) nicht verdampft wären, zu zwingen, zum Hauptwärmetauscher (4) zurückzukehren, und so zu ermöglichen, sicherzustellen, dass die Flüssigkeit vollständig verdampft ist.

2. Vorrichtung nach Anspruch 1, **dadurch gekennzeichnet, dass** das Austauschfluid Wasserdampf ist, wobei der Wasserdampf direkt in den besagten Hauptwärmetauscher (4) eingespritzt wird, um die besagte Verdampfung durchzuführen.

3. Vorrichtung nach Anspruch 1, **dadurch gekennzeichnet, dass** das Austauschfluid Wasserdampf (6) ist, und dadurch, dass die folgenden Maßnahmen umgesetzt werden:
- es wird ein zusätzlicher Wärmetauscher (7) bereitgestellt;
- es wird ein Wasserreservoir bereitgestellt;
- es wird eine Schleife (5) bereitgestellt, die den besagten zusätzlichen Wärmetauscher und den besagten Hauptwärmetauscher (4) umfasst, eine Schleife, in der das Wasser in einem geschlossenen Kreislauf zirkulieren und sich durch Wärmeaustausch mit dem Dampf erwärmen kann, bevor es in den Hauptwärmetauscher (4) eingespritzt wird, um die besagte Verdampfung durchzuführen.

4. Vorrichtung nach einem der Ansprüche 1 bis 3, **dadurch gekennzeichnet, dass** das in das am Ausgang des Hauptwärmetauschers (4) erzeugte Gas eingespritzte Flüssiggas (12) dasselbe Flüssiggas ist, das verdampft werden soll.

5. Vorrichtung nach einem der vorhergehenden Ansprüche, **dadurch gekennzeichnet, dass** die Leitung, die den ersten geneigten Abschnitt umfasst, an ihrem Ende mit einem Akkumulationspunkt (13) versehen ist, wobei dieser Akkumulationspunkt selbst mit einer Temperatursonde versehen ist.

6. Ein Verfahren zur Verdampfung von kryogenen flüssigen Fluiden, das zur Durchführung der Verdampfung einen Hauptwärmetauscher (4) zwischen dem kryogenen flüssigen Fluid und Wasser oder einem anderen Austauschfluid wie Öl oder auch Glykolwasser einsetzt, um die besagte Verdampfung durchzuführen, **dadurch gekennzeichnet, dass** man ein Flüssiggas (12) in das am Ausgang des Hauptwärmetauschers (4) erzeugte Gas einspritzt, um die Temperatur dieses erzeugten Gases in einem gegebenen Bereich abzusenken, bevor man dieses so gekühlte Gas zu einer Verbraucherstation dieses Gases (11) leitet, und **dadurch gekennzeichnet, dass** man das eventuelle Vorhandensein von Flüssigkeit in dem so gekühlten Gas vor seiner Ankunft an der Verbraucherstation auf folgende Weise feststellt:
- man stellt eine Ausgangsleitung des Hauptwärmetauschers (4) bereit, in der die Einspritzung (12) von Flüssiggas erfolgt;
- diese Ausgangsleitung hat die Form einer Haarnadel, die aufweist: i) einen ersten geneigten Abschnitt, der am Ausgang des Hauptwärmetauschers (4) um einige Grad ansteigend angeordnet ist, ii) einen Bogen und einen im Wesentlichen vertikalen Abschnitt, und iii) einen zweiten geneigten Abschnitt, der so konfiguriert ist, dass er mit der Verbraucherstation (11) verbunden ist, wobei die Einspritzung von Flüssiggas am Anfang der Haarnadel, auf Höhe des ersten geneigten Abschnitts, erfolgt, um die eventuellen Tropfen flüssigen Fluids, die am Ausgang des Hauptwärmetauschers (4) nicht verdampft wären, zu zwingen, zum Hauptwärmetauscher (4) zurückzukehren, und so zu ermöglichen, sicherzustellen, dass die Flüssigkeit vollständig verdampft ist;
- der besagte erste geneigte Abschnitt ist an seinem Ende mit einem Akkumulationspunkt (13) versehen, wobei dieser Akkumulationspunkt selbst mit einer Temperatursonde versehen ist, und man stellt das eventuelle Vorhandensein von Flüssigkeit in dem Gas anhand des von der Sonde gelieferten Temperaturwertes fest.

## Claims

1. An equipment for vaporizing cryogenic liquid fluids, comprising a main heat exchanger (4), suitable for allowing a heat exchange between the cryogenic liquid fluid (1, 2) and water or any other exchange fluid such as oil or even glycol water, in order to perform said vaporization, which equipment comprises a means (5) for injecting a liquid gas into the gas produced at the outlet of the main heat exchanger (4), to lower the temperature of this produced gas within a given range, **characterized by** the implementation of the following measures:
- the equipment is provided with an outlet pipe from the main heat exchanger (4), in which the injection of liquid gas is performed;
- this outlet pipe has the shape of a hairpin presenting: i) a first sloped portion arranged in an ascending manner by a few degrees at the outlet of the main heat exchanger (4), ii) an elbow and a vertical portion, and iii) a second sloped portion configured to be connected to the user station (11), the injection (12) of liquid gas being carried out at the beginning of the hairpin, at the level of the first sloped portion, in order to force any droplets of liquid fluid that would not be vaporized at the outlet of the main heat exchanger (4) to return to the main heat exchanger (4), and thus to ensure that the liquid is completely vaporized.

2. The equipment according to claim 1, **characterized in that** the exchange fluid is water vapor, water vapor being injected directly into said main heat exchanger (4) to perform said vaporization.

3. The equipment according to claim 1, **characterized in that** the exchange fluid is water vapor (6), and **in that** the following measures are implemented:
- an additional exchanger (7) is provided;
- a water reserve is provided;
- a loop (5) is provided comprising said additional exchanger and said main heat exchanger (4), a loop where water can circulate in a closed circuit and be reheated by exchanging heat with the vapor, before being injected into the main heat exchanger (4) to perform said vaporization.

4. The equipment according to any one of claims 1 to 3, **characterized in that** the liquid gas injected (12) into the gas produced at the outlet of the main heat exchanger (4) is the same liquid gas that is to be vaporized.

5. The equipment according to any one of the preceding claims, **characterized in that** the pipe which comprises the first sloped portion is provided at its end with an accumulation point (13), which accumulation point is itself provided with a temperature probe.

6. A method for vaporizing cryogenic liquid fluids, implementing to perform the vaporization a main heat exchanger (4) between the cryogenic liquid fluid and water or any other exchange fluid such as oil or even glycol water, in order to perform said vaporization, **characterized in that** a liquid gas (12) is injected into the gas produced at the outlet of the main heat exchanger (4), in order to lower the temperature of this produced gas within a given range, before directing this thus cooled gas to a user station for this gas (11), and **characterized in that** the possible presence of liquid in the thus cooled gas is detected, before its arrival at the user station, in the following manner:
- an outlet pipe from the main heat exchanger (4) is provided, in which the injection (12) of liquid gas is performed;
- this outlet pipe has the shape of a hairpin presenting: i) a first sloped portion arranged in an ascending manner by a few degrees at the outlet of the main heat exchanger (4), ii) an elbow and a substantially vertical portion, and iii) a second sloped portion configured to be connected to the user station (11), the injection of liquid gas being carried out at the beginning of the hairpin, at the level of the first sloped portion, in order to force any droplets of liquid fluid that would not be vaporized at the outlet of the main heat exchanger (4) to return to the main heat exchanger (4), and thus to ensure that the liquid is completely vaporized;
- said first sloped portion is provided at its end with an accumulation point (13), which accumulation point is itself provided with a temperature probe, and the possible presence of liquid in the gas is detected according to the temperature value provided by the probe.
